# EUROPÄISCHE PATENTSCHRIFT

(11) **EP 2 268 899 B1**
(45) Veröffentlichungstag und Bekanntmachung des Hinweises auf die Patenterteilung: **21.10.2015**
(21) Anmeldenummer: 09726887.4
(22) Anmeldetag: 12.03.2009
(51) Int. Cl.: F01C 21/08, F04C 2/344, F04C 14/06

(54) **PUMPE, INSBESONDERE FLÜGELZELLENPUMPE**
PUMP, PARTICULARLY VANE PUMP
POMPE, EN PARTICULIER POMPE A PALETTES

(30) Priorität: 04.04.2008 DE 102008018454
(43) Veröffentlichungstag der Anmeldung: 05.01.2011
(73) Patentinhaber: Magna Powertrain Bad Homburg GmbH, 61352 Bad Homburg (DE)
(72) Erfinder: MAAS, Johannes, 35510 Butzbach (DE)
(74) Vertreter: Rausch, Gabriele
(86) Internationale Anmeldenummer: PCT/EP2009/001756
(87) Internationale Veröffentlichungsnummer: WO 2009/121470

(56) Entgegenhaltungen:
- EP-A- 1 008 753
- EP-A- 1 236 904
- EP-A- 1 467 101
- WO-A-99/06710
- JP-A- 61 079 881
- US-A- 5 026 263
- US-A- 5 147 183

## Beschreibung

Die Erfindung betrifft eine Pumpe, insbesondere eine Flügelzellenpumpe, mit einem Rotor, der radial verlaufende Flügelschlitze aufweist, die zur Führung von Flügeln dienen, die aus den Flügelschlitzen radial nach außen in Richtung einer Hubkontur ausfahrbar sind, um in mindestens einem Saugbereich, der mit einem Pumpeneingang in Verbindung steht, ein Ansaugen und in mindestens einem Druckbereich, der mit einem Pumpenausgang in Verbindung steht, ein Druckbeaufschlagen eines Arbeitsmediums zu bewirken, und mit mehreren Unterflügelversorgungsbereichen.

Die Flügel ragen radial innen in die Unterflügelversorgungsbereiche, in denen das Arbeitsmedium mit Druck beaufschlagt wird, um ein Ausfahren der Flügel zu bewirken beziehungsweise die Flügel im ausgefahrenen Zustand zu halten.

Aufgabe der Erfindung ist es, das Anlaufverhalten einer Pumpe, insbesondere einer Flügelzellenpumpe, mit einem Rotor, der radial verlaufende Flügelschlitze aufweist, die zur Führung von Flügeln dienen, die aus den Flügelschlitzen radial nach außen in Richtung einer Hubkontur ausfahrbar sind, um in mindestens einem Saugbereich, der mit einem Pumpeneingang in Verbindung steht, ein Ansaugen und in mindestens einem Druckbereich, der mit einem Pumpenausgang in Verbindung steht, ein Druckbeaufschlagen eines Arbeitsmediums zu bewirken, und mit mehreren Unterflügelversorgungsbereichen, zu verbessern.

Die Dokumente EP1008753, EP1467101, JP61079881, WO9906710 offenbaren Flügelzellenpumpen mit Unterflügelversorgungsbereichen zur Bewirkung des Ausfahrens der Flügel. Das Dokument EP1008753 kann als nächstliegender Stand der Technik betrachtet werden und offenbart die Merkmale des Oberbegriffs des unabhängigen Anspruchs.

Die Aufgabe ist bei einer Pumpe, insbesondere einer Flügelzellenpumpe, mit einem Rotor, der radial verlaufende Flügelschlitze aufweist, die zur Führung von Flügeln dienen, die aus den Flügelschlitzen radial nach außen in Richtung einer Hubkontur ausfahrbar sind, um in mindestens einem Saugbereich, der mit einem Pumpeneingang in Verbindung steht, ein Ansaugen und in mindestens einem Druckbereich, der mit einem Pumpenausgang in Verbindung steht, ein Druckbeaufschlagen eines Arbeitsmediums zu bewirken, und mit mehreren Unterflügelversorgungsbereichen, dadurch gelöst, dass ein Startunterflügelausfahrabschnitt so angeordnet und ausgebildet ist, dass beim Anlaufen der Pumpe genau ein Flügel, der sich mit seinem radial inneren Ende durch den Startunterflügelausfahrabschnitt bewegt, ausgefahren wird. Der eine Flügel reicht aus, um den Druckbereich vom Saugbereich zu trennen. Durch das gezielte Ausfahren von nur einem Flügel kann Druckenergie beim Starten der Pumpe eingespart werden.

Die Pumpe ist dadurch gekennzeichnet, dass der Startunterflügelausfahrabschnitt über einen Ventilkanal mit einem Verbindungsunterflügelversorgungsbereich verbindbar ist, der mit dem Pumpenausgang in Verbindung steht, der auch als Druckausgang bezeichnet wird. Der Ventilkanal kann von dem Startunterflügelausfahrabschnitt ausgehen.

Weiterhin ist Pumpe dadurch gekennzeichnet, dass der Ventilkanal in radialer Richtung von dem Startunterflügelausfahrabschnitt beabstandet ist. Vorzugsweise erstrecken sich sowohl der Ventilkanal als auch der Startunterflügelausfahrabschnitt in Umfangsrichtung.

Ein bevorzugtes Ausführungsbeispiel der Pumpe ist dadurch gekennzeichnet, dass der Startunterflügelausfahrabschnitt im eingebauten Zustand der Pumpe, bezogen auf die Erdschwerkraft, in einer oberen Hälfte der Pumpe beziehungsweise der Hubkontur angeordnet ist. In der oberen Pumpenhälfte, insbesondere in einem Trennbereich zwischen dem Saug- und dem Druckbereich, kann es passieren, dass die Flügel im Stillstand der Pumpe aufgrund der Erdschwerkraft einfallen beziehungsweise einfahren. Durch die erfindungsgemäße Anordnung des Startunterflügelausfahrabschnitts wird ein schnelles Ausfahren der Flügel, insbesondere im Trennbereich, sichergestellt.

Ein weiteres bevorzugtes Ausführungsbeispiel der Pumpe ist dadurch gekennzeichnet, dass der Startunterflügelausfahrabschnitt radial innerhalb und in Umfangsrichtung teilweise überlappend zu dem Saugbereich angeordnet ist. Die Hubkontur verläuft in dem Saugbereich so, dass sich die Flügel aus ihrem eingefahrenen Zustand nach außen bewegen können.

Ein weiteres bevorzugtes Ausführungsbeispiel der Pumpe ist dadurch gekennzeichnet, dass sich der Startunterflügelausfahrabschnitt in einen Trennbereich hinein erstreckt, der in Umfangsrichtung zwischen dem Saugbereich und dem Druckbereich angeordnet ist. Der Trennbereich ist vorzugsweise in einem Großkreis der Hubkontur angeordnet.

Ein weiteres bevorzugtes Ausführungsbeispiel der Pumpe ist dadurch gekennzeichnet, dass der Startunterflügelausfahrabschnitt mit einem Unterflügeldruckabschnitt in Verbindung steht, der radial innerhalb und in Umfangsrichtung teilweise überlappend zu einem Druckbereich angeordnet ist, in welchem die Hubkontur so verläuft, dass die Flügel im Betrieb der Pumpe hubkonturbedingt aus ihrem ausgefahrenen Zustand radial nach innen bewegt werden. Dabei wird in den Flügelschlitzen vorhandenes Arbeitsmedium verdrängt. Das verdrängte Arbeitsmediumvolumen wird gemäß einem wesentlichen Aspekt der Erfindung dazu genutzt, nur einen einzigen Flügel in dem Startunterflügelausfahrabschnitt auszufahren.

Ein weiteres bevorzugtes Ausführungsbeispiel der Pumpe ist dadurch gekennzeichnet, dass der Startunterflügelausfahrabschnitt zusammen mit dem Unterflügeldruckabschnitt ein abgeschlossenes Volumen aufweist, solange der Flügel in dem Startunterflügelausfahrabschnitt noch nicht ausgefahren ist. In radialer Richtung zwischen Rotor und Hubkontur und in axialer Richtung zwischen zwei Förderraumbegrenzungsflächen ist mindestens ein Förderraum ausgebildet, der einen Saugbereich und einen Druckbereich umfasst. Abgeschlossenes Volumen bedeutet in diesem Zusammenhang insbesondere, dass der Startunterflügelausfahrabschnitt und der Unterflügeldruckabschnitt nicht, wie bei herkömmlichen Pumpen, mit dem Druckausgang der Pumpe in Verbindung stehen. Durch das abgeschlossene Volumen wird verhindert, dass beim Starten der Pumpe Arbeitsmedium aus dem Startunterflügelausfahrabschnitt oder dem Unterflügeldruckabschnitt entweicht.

Ein weiteres bevorzugtes Ausführungsbeispiel der Pumpe ist dadurch gekennzeichnet, dass der Startunterflügelausfahrabschnitt über einen Verbindungskanal mit dem Unterflügeldruckabschnitt in Verbindung steht. Der Verbindungskanal ist vorzugsweise als Verbindungsnut ausgeführt. Alternativ kann der Verbindungskanal, zumindest teilweise, als Bohrung ausgeführt sein.

Ein weiteres bevorzugtes Ausführungsbeispiel der Pumpe ist dadurch gekennzeichnet, dass der Verbindungskanal radial innerhalb von den radial inneren Flügelenden in deren eingefahrenem Zustand angeordnet ist. Dadurch wird sichergestellt, dass die eingefahrenen Flügel nicht in den Verbindungskanal eintauchen. Der Verbindungskanal kann auch in einer anderen Ebene wie der Startunterflügelausfahrabschnitt und der Unterflügeldruckabschnitt angeordnet sein. So kann der Verbindungskanal auch radial außerhalb liegen, wenn er zum Beispiel auf Plattenrückseite angeordnet ist.

Ein weiteres bevorzugtes Ausführungsbeispiel der Pumpe ist dadurch gekennzeichnet, dass der Ventilkanal in Umfangsrichtung überlappend zu dem Startunterflügelausfahrabschnitt angeordnet ist. Vorzugsweise sind sowohl Ventilkanal als auch der Startunterflügelausfahrabschnitt radial innerhalb und in Umfangsrichtung teilweise überlappend zu dem Saugbereich angeordnet.

Ein weiteres bevorzugtes Ausführungsbeispiel der Pumpe ist dadurch gekennzeichnet, dass die Überlappung in Umfangsrichtung größer als die Ausdehnung eines Flügelschlitzes in der gleichen Richtung ist. Die Verbindung über den Flügelschlitz wird erst dann freigegeben, wenn ein in dem Flügelschlitz angeordneter Flügel um einen vorgegebenen Weg ausgefahren ist.

Ein weiteres bevorzugtes Ausführungsbeispiel der Pumpe ist dadurch gekennzeichnet, dass der Ventilkanal über genau einen Flügelschlitz, der überlappend zu dem Ventilkanal und dem Startunterflügelausfahrabschnitt angeordnet ist, mit dem Startunterflügelausfahrabschnitt verbindbar ist. Der Flügel in dem Flügelschlitz stellt praktisch einen Ventilkörper dar. Sobald der Flügel um einen gewissen Weg ausgefahren ist, wird die Verbindung zwischen dem Startunterflügelausfahrabschnitt und dem Ventilkanal freigegeben. Dann wird der Startunterflügelausfahrabschnitt über den Flügelschlitz, den Ventilkanal und den Verbindungsunterflügelversorgungsbereich mit dem Druckausgang oder Pumpenausgang verbunden.

Ein weiteres bevorzugtes Ausführungsbeispiel der Pumpe ist dadurch gekennzeichnet, dass der Ventilkanal von dem Verbindungsunterflügelversorgungsbereich ausgeht. Über den Verbindungsunterflügelversorgungsbereich ist der Ventilkanal mit dem Druckausgang der Pumpe verbunden.

Ein weiteres bevorzugtes Ausführungsbeispiel der Pumpe ist dadurch gekennzeichnet, dass der Ventilkanal als Ventilnut ausgeführt ist. Die Ventilnut hat im Wesentlichen die Gestalt eines Kreisbogens.

Ein weiteres bevorzugtes Ausführungsbeispiel der Pumpe ist dadurch gekennzeichnet, dass die Abmessungen des Ventilkanals so mit den Abmessungen der Flügel, der Flügelschlitze und der Hubkontur abgestimmt sind, dass beim Ausfahren des Flügels in dem Startunterflügelausfahrabschnitt über genau einen Flügelschlitz eine Fluidverbindung zwischen dem Startunterflügelausfahrabschnitt und dem Ventilkanal freigegeben wird. Dann sind die Volumina des Startunterflügelausfahrabschnitts und des Unterflügeldruckabschnitts nicht mehr abgeschlossen, sondern stehen über den Ventilkanal und den Verbindungsunterflügelversorgungsbereich mit dem Druckausgang der Pumpe in Verbindung.

Ein weiteres bevorzugtes Ausführungsbeispiel der Pumpe ist dadurch gekennzeichnet, dass die Fluidverbindung zwischen dem Startunterflügelausfahrabschnitt und dem Ventilkanal freigegeben wird, sobald der Flügel im Bereich des Ventilkanals der Hubkontur nahe kommt oder die Hubkontur erreicht. Dann wird der Startunterflügelausfahrabschnitt über den Ventilkanal und den Verbindungsunterflügelversorgungsbereich vom Druckausgang der Pumpe mit Arbeitsmedium versorgt, das mit Druck beaufschlagt ist.

Ein weiteres bevorzugtes Ausführungsbeispiel der Pumpe ist dadurch gekennzeichnet, dass der Verbindungsunterflügelversorgungsbereich radial außerhalb des Verbindungskanals angeordnet ist, der den Startunterflügelausfahrabschnitt mit dem Unterflügeldruckabschnitt verbindet. Vorzugsweise ist der Verbindungsunterflügelversorgungsbereich in radialer Richtung teilweise zwischen dem Verbindungskanal und dem Saugbereich angeordnet.

Ein weiteres bevorzugtes Ausführungsbeispiel der Pumpe ist dadurch gekennzeichnet, dass sich der Verbindungsunterflügelversorgungsbereich und der Ventilkanal über den gesamten Saugbereich erstrecken. Vorzugsweise ragen der Verbindungsunterflügelversorgungsbereich und der Ventilkanal in Umfangsrichtung über den Saugbereich hinaus.

Ein weiteres bevorzugtes Ausführungsbeispiel der Pumpe ist dadurch gekennzeichnet, dass in Umfangsrichtung zwischen den Unterflügelabschnitten und/oder -bereichen angeordnete Stege etwas schmaler als die Flügelschlitzbreite ausgeführt sind. Dadurch wird erreicht, dass die Flügelunterseiten, das heißt die radial inneren Enden der Flügel, in diesen Bereichen immer mit druckbeaufschlagtem Arbeitsmedium versorgt werden. Alternativ können die Stege auch breiter ausgeführt sein, wenn sie jeweils mindestens eine Kerbe enthalten, über welche die Flügelunterseiten mit druckbeaufschlagtem Arbeitsmedium versorgt werden.

Ein weiteres bevorzugtes Ausführungsbeispiel der Pumpe ist dadurch gekennzeichnet, dass zwischen dem Startunterflügelausfahrabschnitt und einem beziehungsweise dem Unterflügeldruckabschnitt eine Drossel- oder Engstelle ausgebildet ist. Die Drossel- oder Engstelle dient dazu, den Druck in dem Unterflügeldruckabschnitt anzuheben. Alternativ kann hierfür auch die Drosselwirkung des Verbindungskanals genutzt werden.

Ein weiteres bevorzugtes Ausführungsbeispiel der Pumpe ist dadurch gekennzeichnet, dass die Pumpe zwei Förderräume mit jeweils einem Saugbereich und einem Druckbereich umfasst. Eine derartige Pumpe wird auch als zweiflutige Pumpe bezeichnet.

Ein weiteres bevorzugtes Ausführungsbeispiel der Pumpe ist dadurch gekennzeichnet, dass der Startunterflügelausfahrabschnitt vor einem Großkreis-Trennbereich in der oberen Pumpenhälfte angeordnet ist. Der eine ausgefahrene Flügel sorgt dafür, dass in dem Trennbereich der Druckbereich vom Saugbereich getrennt wird, um eine Förderung der Pumpe zu ermöglichen.

Ein weiteres bevorzugtes Ausführungsbeispiel der Pumpe ist dadurch gekennzeichnet, dass sich der Startunterflügelausfahrabschnitt in Umfangsrichtung über im Wesentlichen eine Zellteilung erstreckt. Eine Zellteilung entspricht dem Abstand zwischen zwei benachbarten Flügeln beziehungsweise Flügelschlitzen in Umfangsrichtung. Dadurch wird erreicht, dass beim Starten der Pumpe gezielt nur das Ausfahren eines einzigen Flügels unterstützt wird.

Ein weiteres bevorzugtes Ausführungsbeispiel der Pumpe ist dadurch gekennzeichnet, dass der Startunterflügelausfahrsabschnitt in Umfangsrichtung kurz nach dem Saugbereich endet. Dadurch wird sichergestellt, dass die Trennung von Druck- und Saugbereich am Ende des Saugbereichs vollzogen ist.

Weitere Vorteile, Merkmale und Einzelheiten der Erfindung ergeben sich aus der nachfolgenden Beschreibung, in der unter Bezugnahme auf die Zeichnung verschiedene Ausführungsbeispiele im Einzelnen beschrieben sind. Es zeigen:
- Figur 1: eine Flügelzellenpumpe im Längsschnitt;
- Figur 2: eine vereinfachte Darstellung eines Querschnitts einer Flügelzellenpumpe mit einem Startunterflügelausfahrabschnitt und einem Verbindungsunterflügelversorgungsbereich gemäß einem Ausführungsbeispiel der Erfindung und
- Figur 3: eine ähnliche Darstellung wie in Figur 2 gemäß einem weiteren Ausführungsbeispiel der Erfindung.

In Figur 1 ist eine Flügelzellenpumpe 1 stark vereinfacht im Längsschnitt wiedergegeben. Sie weist ein Grundgehäuse 3 auf, das von einer Antriebswelle 5 durchdrungen wird, die in einen Rotor 7 eingreift. Der Rotor 7 ist auf seiner Umfangsfläche mit radial verlaufenden Schlitzen versehen, in denen Flügel verschiebbar angeordnet sind. Der Rotor 7 wird von einem Konturring 9 mit einer Hubkontur umgeben, die so ausgebildet ist, dass mindestens ein, vorzugsweise zwei sichelförmige Förderräume ausgebildet werden. Diese werden von den Flügeln durchlaufen, wobei zwei Pumpenabschnitte mit je einem Saug- und einem Druckbereich realisiert werden.

Der Rotor 7 und der Konturring 9 mit der Hubkontur liegen dichtend an einer Dichtfläche des Grundgehäuses 3 an. Auf der anderen Seite dieser beiden Teile ist eine Druckplatte 11 vorgesehen, durch die das von der Flügelzellenpumpe 1 geförderte Fluid von der Druckseite der Pumpe in einen Druckraum 13 geleitet wird, der Teil eines von der Druckseite zu einem Verbraucher führenden Fluidpfad ist. Die Druckplatte 11 ist dazu mit Druckkanälen 15 durchzogen, die sich einerseits zum Druckbereich der Pumpenabschnitte und andererseits zum Druckraum 13 öffnen.

Die in den Druckraum 13 mündenden Förderöffnungen der Druckkanäle 15 werden, insbesondere bei herkömmlichen Flügelzellenpumpen, von einem hier als Kaltstartplatte 17 bezeichneten und ausgebildeten Dichtelement verschlossen, die durch eine Anpressfeder 19 beispielsweise eine Tellerfeder mit einer Vorspannkraft an die Druckplatte 11 gedrückt wird.

Aus dem Druckraum 13 gelangt das von der Flügelzellenpumpe 1 geförderte Fluid, vorzugsweise Öl, zu einem Verbraucher, beispielsweise zu einer Lenkhilfeinrichtung oder zu einem Getriebe. Die in den folgenden Figuren dargestellte Erfindung kann mit oder ohne Kaltstartplatte realisiert werden.

In den Figuren 2 und 3 ist jeweils eine Flügelzellenpumpe 21; 71 vereinfacht im Querschnitt dargestellt. Zur Bezeichnung gleicher Teile werden in den Figuren 2 und 3 gleiche Bezugszeichen verwendet. Zunächst wird mit Hilfe der Bezugszeichen 23 bis 48 der allgemeine Aufbau der Flügelzellenpumpen 21; 71 beschrieben.

In den Querschnitten der Figuren 2 und 3 ist jeweils ein Grundgehäuse 23 angedeutet, in dem eine Antriebswelle 25 um eine Drehachse 24 drehbar ist. Die Antriebswelle 25 treibt einen (nicht dargestellten) Rotor an, der radial verlaufende Flügelschlitze aufweist, in denen Flügel 26, 27, 28 verschiebbar aufgenommen sind.

Die Flügel 26 bis 28 sind in Figur 3 oben in ihrem eingefahrenen Zustand dargestellt. Beim Ausfahren bewegen sich die Flügel 26 bis 28, bezogen auf die Drehachse 24, radial nach außen, bis sie mit ihren radial äußeren Enden an einer Hubkontur 29 zur Anlage kommen beziehungsweise anschlagen.

Die in den Figuren 2 und 3 dargestellten Flügelzellenpumpen 21; 71 umfassen insgesamt jeweils zehn Flügel, die über den Umfang des Rotors gleichmäßig verteilt sind. Die Betriebsdrehrichtung der Flügelzellenpumpen ist jeweils durch einen Pfeil 30 angedeutet. Im Betrieb drehen sich die Rotoren der Flügelzellenpumpen 21; 71 mit den zugehörigen Flügeln 26 bis 28 im Uhrzeigersinn.

Die Hubkontur 29 umfasst zwei diametral angeordnete Abschnitte eines Großkreises 31 und zwei weitere diametral angeordnete Abschnitte eines Kleinkreises 32. In ihrem eingefahrenen Zustand sind die radial äußeren Flügelenden vom Großkreis 31 beabstandet. In ihrem ausgefahrenen Zustand liegen die radial äußeren Flügelenden am Großkreis 31 an. Der Umfang der radial äußeren Flügelenden im eingefahrenen Zustand ist in Figur 3 durch einen gestrichelten Kreis 34 angedeutet. In Figur 2 ist mit 34 die Hubdifferenz angedeutet, wenn alle Flügel Unterflügeldruck haben.

Durch die Gestaltung der Hubkontur 29 mit dem Großkreis 31 und dem Kleinkreis 32 ergeben sich zwei im Wesentlichen sichelförmige Förderräume, die jeweils einen Saugbereich 36; 38 und einen Druckbereich 37; 39 umfassen. Die Saugbereiche 36; 38 stehen jeweils über eine Hydraulikleitung 41; 42 mit einem Pumpeneingang 43 in Verbindung, der wiederum mit einem Tank 44 (nur in Figur 3 dargestellt) in Verbindung steht, aus dem ein Arbeitsmedium in die Flügelzellenpumpe 21; 71 angesaugt wird. Bei dem Arbeitsmedium handelt es sich vorzugsweise um Hydrauliköl.

Die Hydraulikleitung 41, 42 (nur in Figur 3 dargestellt) kann, ebenso wie weitere im Folgenden noch beschriebenen Hydraulikleitungen, als Hydraulikkanal ausgeführt sein, der in dem Grundgehäuse 23 beziehungsweise einer Druckplatte in dem Grundgehäuse 23 ausgespart ist. Die Druckbereiche 37, 39 stehen über weitere Hydraulikleitungen 45; 46 mit einem Pumpenausgang 48, der auch als Druckausgang bezeichnet wird, in Verbindung, über den das von der Flügelzellenpumpe 21; 71 geförderte Arbeitsmedium, insbesondere Hydrauliköl, zur einem Verbraucher gefördert wird.

In den Figuren 2 und 3 blickt man auf eine in der Zeichenebene angeordnete Förderraumbegrenzungsfläche, die an einem Gehäuseteil oder an einer Druckplatte (11 in Figur 1) vorgesehen sein kann. Zwischen der Förderraumbegrenzungsfläche und einer weiteren (nicht sichtbaren) Förderraumbegrenzungsfläche ist der Rotor mit den Flügeln 26 bis 28 verdrehbar angeordnet. Der Rotor, die Hubkontur 29 und die Förderraumbegrenzungsflächen begrenzen zusammen mit den Flügeln Flügelzellen, die auch als Verdrängerräume bezeichnet werden. Das Volumen der Verdrängerräume ändert sich, wenn sich der Rotor dreht. Dann kommt es in den Saugbereichen 36; 38 zu einer Volumenvergrößerung, die ein Ansaugen des Arbeitsmediums bewirkt. Gleichzeitig kommt es in den Druckbereichen 37, 39 zu einer Volumenabnahme, die ein Fördern des Arbeitsmediums zum Pumpenausgang 48 bewirkt.

Eine Förderung von Arbeitsmedium einer mit Arbeitsmedium, insbesondere Öl, befüllten Flügelzellenpumpe kann erst dann stattfinden, wenn im Arbeitsraum der Öleintritt oder Pumpeneingang sicher vom Ölaustritt oder Pumpenausgang getrennt ist. Bei einer sich nicht drehenden, abgestellten Pumpe fallen die oberen Flügel aufgrund ihrer Schwerkraft in die zugehörigen Schlitze, so dass sie mit ihren radial äußeren Enden nicht mehr an der Hubkontur anliegen. Die unteren Flügel fallen ebenfalls aufgrund ihrer Schwerkraft aus ihren Schlitzen, so dass sie mit ihren radial äußeren Enden an der Hubkontur anliegen.

In den Figuren 2 und 3 ist jeweils eine zweihubige Flügelzellenpumpe 21, 71 mit zwei Saugbereichen 36, 38 und zwei Druckbereichen 37, 39 dargestellt. In der dargestellten Einbaulage der Flügelzellenpumpen steht die Hubkontur 29 auf dem Großkreis 31. In dieser Einbaulage ist in der unteren Hälfte der Öleintritt oder Pumpeneingang 43 durch mindestens einen Flügel 49, der auch im Stillstand der Flügelzellenpumpe mit seinem radial äußeren Ende an der Hubkontur 29 anliegt, vom Ölaustritt oder Pumpenausgang 48 getrennt. Dadurch wird sichergestellt, dass eine untere Oberflügelpumpe, welche den Saugbereich 36 und den Druckbereich 37 umfasst, Öl fördert.

Da die Flügel reingerutscht sind, gelangt dieses Öl jedoch pumpenintern über den Ölaustritt 48 und die Hydraulikleitung 46 sowie den Druckbereich 39 zu dem Saugbereich 38 einer oberen Oberflügelpumpe, welche den Saugbereich 38 und den Druckbereich 39 umfasst. Da in einem Trennbereich 68; 108 zwischen dem Saugbereich 38 und dem Druckbereich 39 der oberen Oberflügelpumpe beim Pumpenstillstand (nicht dargestellt) kein Flügel mit seinem radial äußeren Ende an der Hubkontur 29 anliegt, kommt es im Trennbereich der oberen Oberflügelpumpe zu einem Kurzschluss zwischen Öleintritt und Ölaustritt. Dadurch wird das Anlaufen der Flügelzellenpumpe erschwert beziehungsweise verhindert.

Durch die vorliegende Erfindung wird auf einfache Art und Weise eine Möglichkeit geschaffen, genau einen in den zugehörigen Flügelschlitz eingefallenen oder eingefahrenen Flügel der oberen Pumpenhälfte schon innerhalb der ersten Umdrehung hydraulisch gegen die Hubkontur 29 auszufahren. Sobald zusätzlich zu dem unteren Trennbereich auch der obere Trennbereich 68; 108 durch den einen Flügel in der oberen Pumpenhälfte getrennt ist, beginnt die Flügelzellenpumpe zu fördern.

Wenn sich der Rotor der Flügelzellenpumpe zu drehen beginnt, dann werden die Flügel in der unteren Flügelhälfte im Bereich der kleiner werdenden Kontur, also im Druckbereich 37, mechanisch in die Schlitze gedrückt. Bei dieser Bewegung wird unter den Flügeln, also radial innen, befindliches Öl in die Unterflügelgeometrie gedrückt. Das verdrängte Öl wird gemäß einem Aspekt der Erfindung dazu benutzt, genau einen im Großkreistrennbereich 68; 108 in den Schlitz eingefallenen Flügel in der oberen Pumpenhälfte aus dem zugehörigen Schlitz gegen die Hubkontur 29 zu drücken, um Öleintritt und Ölaustritt der oberen Pumpenhälfte voneinander zu trennen und die Oberflügelpumpe in Gang zu setzen.

Die in Figur 2 dargestellte Flügelzellenpumpe 21 umfasst einen Hauptunterflügelversorgungsbereich 50, der in der rechten Pumpenhälfte angeordnet ist und sich oben etwas in die linke Pumpenhälfte hinein erstreckt. Der Hauptunterflügelversorgungsbereich 50 umfasst einen Unterflügeldruckabschnitt 51, der radial innerhalb und in Umfangsrichtung teilweise überlappend zu dem Druckbereich 39 angeordnet ist. Der Unterflügeldruckabschnitt 51 steht mit einem Unterflügelsaugabschnitt 52 in Verbindung, der radial innerhalb und in Umfangsrichtung teilweise überlappend zu dem Saugbereich 36 angeordnet ist. In einem Verbindungsbereich, der den Unterflügeldruckabschnitt 51 mit dem Unterflügelsaugabschnitt 52 verbindet, ist eine Engstelle 53 vorgesehen. Der Unterflügelsaugabschnitt 52 steht über eine Hydraulikleitung 54 mit dem Pumpenausgang 48 in Verbindung.

In der linken Pumpenhälfte ist ein Verbindungsunterflügelversorgungsbereich 67 angeordnet, der über eine Hydraulikleitung 69 ebenfalls mit dem Pumpenausgang 48 in Verbindung steht. Darüber hinaus ist in der linken Pumpenhälfte ein Startunterflügelversorgungsbereich 60 angeordnet, der einen Unterflügeldruckabschnitt 61 umfasst, der radial innerhalb und in Umfangsrichtung teilweise überlappend zu dem Druckbereich 37 angeordnet ist. Der Unterflügeldruckabschnitt 61 steht über einen Verbindungsbereich oder Verbindungsabschnitt 64 mit einem Startunterflügelausfahrabschnitt 62 in Verbindung. Der Startunterflügelausfahrabschnitt 62 ist radial innerhalb und in Umfangsrichtung überlappend zu dem Saugbereich 38 angeordnet.

Der Verbindungsunterflügelversorgungsbereich 67 ist radial innerhalb und in Umfangsrichtung teilweise überlappend zu dem Saugbereich 38 angeordnet. Gleichzeitig ist der Verbindungsunterflügelversorgungsbereich 67 in Umfangsrichtung zwischen dem Unterflügeldruckabschnitt 61 und dem Startunterflügelausfahrabschnitt 62 sowie radial außerhalb des Verbindungsabschnitts 64 angeordnet. Radial außen geht von dem Verbindungsunterflügelversorgungsbereich 67 ein Ventilkanal 65 in Form einer an ihrem freien Ende geschlossenen Ventilnut aus.

Der Ventilkanal 65 erstreckt sich in einen Trennbereich 68 hinein, der zwischen dem Saugbereich 38 und dem Druckbereich 39 angeordnet ist. Durch einen Doppelpfeil 70 ist die Ausdehnung des Startunterflügelausfahrabschnitts 62 in Umfangsrichtung angedeutet.

Bei den in den Figuren 2 und 3 dargestellten Ausführungsbeispielen wird im Bereich des Startunterflügelausfahrabschnitts 62; 102 gezielt nur ein einziger Flügel ausgefahren. Bei eingefahrenen oberen Flügeln bildet der Startunterflügelversorgungsbereich 60 mit dem Unterflügeldruckabschnitt 61, dem Startunterflügelausfahrabschnitt 62 und dem Verbindungsabschnitt 64 ein abgeschlossenes Volumen. Wenn der Rotor der Flügelzellenpumpe 21 in Betriebsdrehrichtung 30 zu drehen beginnt, dann werden alle Flügel in dem Unterflügeldruckabschnitt 61 eingefahren, wobei Öl aus dem Unterflügeldruckabschnitt 61 über den Verbindungsabschnitt 64 in den Startunterflügelausfahrabschnitt 62 verdrängt wird.

Die Ausdehnung 70 des Startunterflügelausfahrabschnitts 62 in Umfangsrichtung entspricht etwa einer Zellteilung, so dass in dem Startunterflügelausfahrabschnitt 62 nur ein einziger Flügel, in Figur 2 der Flügel 28, ausgefahren wird. Dadurch ist es möglich, dass der Trennvorgang besonders rasch, das heißt bei einem geringen Drehwinkel, zustande kommt. Wenn beziehungsweise bevor der Flügel 28 die Hubkontur 29 erreicht, gibt die radial innere Unterkante des Flügels 28 über den zugehörigen Rotorschlitz eine Verbindung zwischen dem Startunterflügelausfahrabschnitt 62 und dem Ventilkanal 65 frei. Somit erfüllt der Flügel 28 zusammen mit dem zugehörigen Flügelschlitz eine Ventilfunktion.

Im Normalbetrieb der Flügelzellenpumpe 21 wird ein Teil des Arbeitsmediums über die freigegebene Verbindung des Rotorschlitzes zu dem Ventilkanal 65 und dem Verbindungsunterflügelversorgungsbereich 67 geleitet, um alle Flügel im Saugbereich 38 auszufahren. Im Normalbetrieb steht der Startunterflügelversorgungsbereich 60 über den Verbindungsunterflügelversorgungsbereich 67 und den Ventilkanal 65 sowie die Hydraulikleitung 69 mit dem Pumpenausgang 48 in Verbindung.

Der Verbindungsabschnitt 64, der den Unterflügeldruckabschnitt 61 mit dem Startunterflügelausfahrabschnitt 62 verbindet, kann beispielsweise als weitere Nut auf der Rotorseite der zugehörigen Druckplatte, als Bohrung oder als Kanal innerhalb der Druckplatte beziehungsweise des Gehäuses oder als Nut auf der Rückseite der Druckplatte ausgeführt werden.

Der Verbindungsabschnitt 64 zwischen dem Unterflügeldruckabschnitt 61 und dem Startunterflügelausfahrabschnitt 62 kann als Engstelle ausgeführt sein, so dass im Betrieb in dem Unterflügeldruckabschnitt 61 ein höherer Druck herrscht als in dem Startunterflügelausfahrabschnitt 62. Hierdurch wird ein Abheben der Flügel unter Betriebsdruck vermieden.

Die in den Figuren 2 und 3 dargestellten Ausführungsbeispiele können auch für einhübige Pumpen mit einem Förderraum, das heißt mit nur einem Saugbereich und nur einem Druckbereich, angewendet werden.

Die in Figur 2 dargestellte Flügelzellenpumpe 21 ermöglicht die Trennung des Arbeitsraums der oberen Oberflügelpumpe in dem Trennbereich 68 bei einer Drehung des Pumpenrotors um weniger als eine Viertelumdrehung. Bei optimaler Winkellage des Rotors kann gegebenenfalls eine Drehung um eine Zellteilung ausreichen.

Bei Beginn der Drehbewegung des Rotors werden die Flügel in der unteren Pumpenhälfte im Bereich der kleiner werdenden Kontur, also im Druckbereich 37, mechanisch in die Rotorschlitze eingefahren. Dabei wird das in den Schlitzen vorhandene Arbeitsmedium, insbesondere Öl, in den Unterflügeldruckabschnitt 61 verdrängt. Das verdrängte Ölvolumen wird gemäß einem wesentlichen Aspekt der Erfindung dazu benutzt, den Flügel 28, der sich in Drehrichtung 30 betrachtet vor den Großkreis-Trennbereich 68 der oberen Oberflügelpumpe befindet, aus dem zugehörigen Rotorschlitz auszufahren.

In Figur 2 ist der Flügel 28 in seinem ausgefahrenen Zustand dargestellt, in welchem der Druckbereich 39 durch den Flügel 28 in dem Trennbereich 68 von dem Saugbereich 38 getrennt wird. Dadurch wird ein Kurzschluss in der oberen Pumpenhälfte zwischen dem Saugbereich 38 und dem Druckbereich 39 verhindert und die Förderung der Pumpe 21 ermöglicht.

Unabhängig von der Stellung des Rotors verdrängen bei einer Drehbewegung des Rotors um eine Zellteilung die einfahrenden Flügel im Druckbereich 37 der unteren Oberflügelpumpe mindestens beziehungsweise genauso viel Öl, wie ein Flügel in dem Startunterflügelausfahrabschnitt 62 zum Ausfahren benötigt. Gemäß einem weiteren Aspekt der Erfindung steht der Unterflügeldruckabschnitt 61 über den Verbindungsbereich oder Verbindungskanal oder Verbindungsabschnitt 64 mit dem Startunterflügelausfahrabschnitt 62 in Verbindung. So gelangt das in dem Unterflügeldruckabschnitt 61 durch die einfahrenden Flügel verdrängte Öl in den Rotorschlitz des Flügels 28, der sich im Bereich des Startunterflügelausfahrabschnitts 62 befindet. Dadurch wird der Flügel 28 in diesem Rotorschlitz ausgefahren.

Der Bereich beziehungsweise die Winkelausdehnung 70 des Startunterflügelausfahrabschnitts 62 erstreckt sich über circa eine Zellteilung und endet kurz nach dem Ende des Saugbereichs 38 der oberen Oberflügelpumpe. Dadurch wird sichergestellt, dass sich immer nur ein einziger Flügel im Bereich des Startunterflügelausfahrabschnitts 62 befindet und dass die Trennung von Druck- und Saugbereich der oberen Oberflügelpumpe am Ende des Saugbereichs 38 vollzogen ist.

Beim Ausfahren des Flügels 28, der sich im Bereich des Startunterflügelausfahrabschnitts 62 befindet, entsteht über dem Rotorschlitz eine Verbindung zu dem radial weiter außen liegenden Ventilkanal 65, der direkt mit dem Verbindungsunterflügelversorgungsbereich 67 verbunden ist. Im Normalbetrieb der Pumpe, bei dem alle Flügel 26 bis 28 an der Hubkontur 29 anliegen, steht der Unterflügeldruckabschnitt 61 über den Verbindungskanal 64 und den Startunterflügelausfahrabschnitt 62 sowie den Rotorschlitz des Flügels 28 mit dem Ventilkanal 65 und dem Verbindungsunterflügelversorgungsbereich 67 in Verbindung. Das von der Unterflügelpumpe in der unteren Flügelhälfte geförderte Öl gelangt so zu allen Flügeln im Saugbereich 38 der oberen Oberflügelpumpe. Analog versorgt die obere Unterflügelpumpe alle Flügel im Saugbereich 36 der unteren Oberflügelpumpe.

Der Verbindungsunterflügelversorgungsbereich 67 und der Ventilkanal 65 erstrecken sich über den gesamten Saugbereich 38 der oberen Oberflügelpumpe. Der Unterflügelsaugabschnitt 52 erstreckt sich über den Saugbereich 36 der unteren Oberflügelpumpe. Der Unterflügeldruckabschnitt 51 erstreckt sich über den Druckbereich 39 der oberen Oberflügelpumpe.

Abhängig von der Rotorstellung kann es zu einer Differenz zwischen der Förderung der Unterflügelpumpen und dem Ölbedarf aller ausfahrenden Flügel der Oberflügelpumpen kommen. Dieser Differenzmengenstrom wird über die Hydraulikleitungen oder Hydraulikkanäle beziehungsweise Verbindungskanäle 69 und 54, die mit dem Pumpeneingang 48 verbunden sind, ausgeglichen.

Damit die Flügel in den Druckbereichen 37, 39 der Oberflügelpumpen sicher an der Hubkontur 29 anliegen, kann der Druck in den Unterflügeldruckabschnitten 51, 61 angestaut werden. In dem Unterflügelversorgungsbereich 50 wird dies durch die Engstelle oder Drosselstelle 53 ermöglicht, die eine Querschnittsverengung umfasst. Die Druckerhöhung in dem Startunterflügelversorgungsbereich 60 kann durch eine Drosselwirkung des Verbindungskanals 64 oder durch eine zusätzliche Drosselstelle in dem Verbindungskanal 64 realisiert werden.

Der Verbindungsunterflügelversorgungsbereich 67 und der Unterflügelsaugabschnitt 52 in den Saugbereichen 38, 36 der Oberflügelpumpen sind über die Hydraulikleitungen 69 und 54 mit dem Pumpenausgang 48 verbunden. In den beiden Saugbereichen 38, 36 werden die Flügel daher nur mit dem nicht angestauten Pumpendruck an die Hubkontur 29 angedrückt.

Die Stege, das heißt die in Umfangsrichtung zwischen dem Unterflügelbereich 67 und den Unterflügelabschnitten 61, 62 sowie zwischen den Unterflügelabschnitten 61, 62 und den Unterflügelabschnitten 51, 52 verbliebenen Materialstärken sollten im Wesentlichen nicht kleiner als die Schlitzbreiten im Rotor ausgeführt werden, damit über den Flügelschlitz kein unerwünschter Kurzschluss zwischen den Unterflügelabschnitten 61, 62 und dem Unterflügelbereich 67 erzeugt wird.

Der Verbindungskanal oder Verbindungsbereich 64 kann als Nut auf der in Figur 2 sichtbaren Rotorseite der Platte, als Bohrung oder Kanal in der Platte oder als Nut auf der Rückseite der Platte ausgeführt werden. Bei der Ausführung als Nut auf der Rückseite der Platte muss dieser Kanal entweder durch Gehäusebauteile oder durch ein zusätzliches Bauteil abgedeckt werden.

Bei Pumpen, die eine Kaltstartplatte verwenden, wie sie in Figur 1 mit 17 bezeichnet ist, kann diese Platte als Kanalabdeckung verwendet werden. Die Kaltstartplatte kann dann Öffnungen für die Hydraulikleitungen beziehungsweise Hydraulikkanäle oder Druckkanäle 69, 54 enthalten. Gemäß einem weiteren Aspekt wird durch die vorliegende Erfindung das Kaltstartverhalten der Flügelzellenpumpe 21 optimiert. Dadurch kann eine Drosselung des gesamten Förderstroms der Flügelzellenpumpe 21 durch die Kaltstartplatte entfallen. Daher hat die erfindungsgemäße Flügelzellenpumpe eine geringere Leistungsaufnahme als Pumpen mit einer Kaltstartplatte.

Ein weiterer Vorteil der Erfindung ist, dass der Flügel im Bereich des Startunterflügelausfahrabschnitts 62 bei abgestellter Flügelzellenpumpe zunächst nur bis zur inneren Kante des Ventilkanals 65 einfällt. Von da an ist das Ölvolumen in dem Startunterflügelausfahrabschnitt 62, im Verbindungskanal 64 und in dem Unterflügeldruckabschnitt 61 eingeschlossen, so dass ein weiteres Einfallen der Flügel aufgrund der Schwerkraft zunächst behindert wird. Wenn die Flügelzellenpumpe kurze Zeit später, das heißt bevor der Flügel ganz eingefallen ist, wieder gestartet wird, zum Beispiel bei Fahrzeugen mit Start-/Stopp-Funktion, dann beginnt die Förderung der Flügelzellenpumpe schon bei niedrigeren Drehzahlen.

Gemäß einem weiteren Aspekt der Erfindung fördern alle Flügel der unteren Unterflügelpumpe beim Startvorgang ihr Öl zunächst in den Startunterflügelausfahrabschnitt 62. Als Oberflügelpumpe wird der Wirkbereich der Flügel zwischen Rotor und Hubkontur 29 bezeichnet. Als Unterflügelpumpe wird der Wirkbereich der Flügelunterseiten, das heißt der radial inneren Flügelenden, bezeichnet. Gemäß einem weiteren Aspekt der Erfindung versorgt die unten liegende Unterflügelpumpe der Flügelzellenpumpe 21 die Flügel im Saugbereich 38 der oben liegenden Oberflügelpumpe. Analog versorgt die oben liegende Unterflügelpumpe die Flügel im Saugbereich 36 der unten liegenden Unterflügelpumpe. Durch die Erfindung kann sowohl das Kaltstart- als auch das Warmstartverhalten der Flügelzellenpumpe 21 verbessert werden.

Die in Figur 3 dargestellte Flügelzellenpumpe 71 ähnelt der in Figur 2 dargestellten Flügelzellenpumpe 21. Die Flügelzellenpumpe 71 umfasst einen Hauptunterflügelversorgungsbereich 80, der in der rechten Pumpenhälfte angeordnet ist und sich oben etwas in die linke Pumpenhälfte hinein erstreckt. Der Hauptunterversorgungsbereich 80 umfasst einen Unterflügeldruckabschnitt 81, der radial innerhalb und in Umfangsrichtung teilweise überlappend zu dem Druckbereich 39 angeordnet ist. Der Unterflügeldruckabschnitt 81 steht mit einem Unterflügelsaugabschnitt 82 in Verbindung, der radial innerhalb und in Umfangsrichtung teilweise überlappend zu dem Saugbereich 36 angeordnet ist. In einem Verbindungsbereich, der den Unterflügeldruckabschnitt 81 mit dem Unterflügelsaugabschnitt 82 verbindet, ist eine Engstelle 83 vorgesehen. Der Unterflügelsaugabschnitt 82 steht über eine Hydraulikleitung 84 mit dem Pumpenausgang 48 in Verbindung.

In der linken Pumpenhälfte ist ein Verbindungsunterflügelversorgungsbereich 90 angeordnet, der über eine Hydraulikleitung 94 ebenfalls mit dem Pumpenausgang 48 in Verbindung steht. Darüber hinaus ist in der linken Pumpenhälfte ein Startunterflügelversorgungsbereich 100 angeordnet, der einen Unterflügeldruckabschnitt 101 umfasst, der radial innerhalb und in Umfangsrichtung teilweise überlappend zu dem Druckbereich 37 angeordnet ist. Der Unterflügeldruckabschnitt 101 steht über einen Verbindungsabschnitt oder Verbindungskanal 103 mit einem Startunterflügelausfahrabschnitt 102 in Verbindung. Der Startunterflügelausfahrabschnitt 102 ist radial innerhalb und in Umfangsrichtung überlappend zu dem Saugbereich 38 angeordnet.

Der Verbindungsunterflügelversorgungsbereich 90 ist ebenfalls radial innerhalb und in Umfangsrichtung teilweise überlappend zu dem Saugbereich 38 angeordnet. Gleichzeitig ist der Verbindungsunterflügelversorgungsbereich 90 in Umfangsrichtung zwischen dem Unterflügeldruckabschnitt 101 und dem Startunterflügelausfahrabschnitt 102 sowie radial außerhalb des Verbindungsabschnitts 103 angeordnet. Radial außen geht von dem Verbindungsunterflügelversorgungsbereich 90 ein Ventilkanal 105 in Form einer an ihrem freien Ende geschlossenen Ventilnut aus.

Der Ventilkanal 105 erstreckt sich in einen Trennbereich 108 hinein, der zwischen dem Saugbereich 38 und dem Druckbereich 39 angeordnet ist. Durch einen Doppelpfeil 111 ist die Ausdehnung des Startunterflügelausfahrabschnitts 102 in Umfangsrichtung angedeutet. Durch einen Doppelpfeil 112 ist der Abstand zwischen dem freien Ende des Ventilkanals 105 beziehungsweise dem Startunterflügelausfahrabschnitt 102 und dem Druckbereich 39 in Umfangsrichtung bezeichnet. Durch weitere Pfeile 113, 114 ist angedeutet, wie weit sich Ventilkanal 105 und der Startunterflügelausfahrabschnitt 102 in Umfangsrichtung über den Saugbereich 38 hinaus in den Trennbereich 108 hinein erstrecken.

Bei dem in Figur 3 dargestellten Ausführungsbeispiel wird im Großkreis-Trennbereich gezielt nur ein einziger Flügel ausgefahren. Bei eingefahrenen oberen Flügeln bildet der Startunterflügelversorgungsbereich 100 mit dem Unterflügeldruckabschnitt 101, dem Startunterflügelausfahrabschnitt 102 und dem Verbindungsabschnitt 103 ein abgeschlossenes Volumen. Wenn der Rotor der Flügelzellenpumpe 71 in Betriebsdrehrichtung 30 zu drehen beginnt, dann werden alle Flügel in dem Unterflügeldruckabschnitt 101 eingefahren, wobei Öl aus dem Unterflügeldruckabschnitt 101 über den Verbindungsabschnitt 103 in den Startunterflügelausfahrabschnitt 102 verdrängt wird.

Die Ausdehnung 111 des Startunterflügelausfahrabschnitts 102 in Umfangsrichtung entspricht etwa einer Zellteilung, so dass in dem Startunterflügelausfahrabschnitt 102 zunächst nur ein einziger Flügel, in Figur 3 der Flügel 28, ausgefahren wird. Dadurch ist es möglich, dass der Trennvorgang besonders rasch, das heißt bei einem geringen Drehwinkel, zustande kommt. Wenn beziehungsweise bevor der Flügel 28 die Hubkontur 29 erreicht, dann gibt die radial innere Unterkante des Flügels 28 über den zugehörigen Rotorschlitz eine Verbindung zwischen dem Startunterflügelausfahrabschnitt 102 und dem Ventilkanal 105 frei. Somit erfüllt der Flügel 28 zusammen mit dem zugehörigen Flügelschlitz eine Ventilfunktion.

Im Normalbetrieb der Flügelzellenpumpe 71 wird ein Teil des Arbeitsmediums über die freigegebene Verbindung zu dem Ventilkanal 105 und dem Unterflügelversorgungsbereich 90 geleitet, um alle Flügel im Saugbereich 38 auszufahren. Im Normalbetrieb steht der Startunterflügelversorgungsbereich 100 über den Verbindungsunterflügelversorgungsbereich 90 und den Ventilkanal 105 sowie die Hydraulikleitung 94 mit dem Pumpenausgang 48 in Verbindung.

Der Verbindungsabschnitt 103, der den Unterflügeldruckabschnitt 101 mit dem Startunterflügelausfahrabschnitt 102 verbindet, kann beispielsweise als weitere Nut auf der Laufseite der zugehörigen Gehäuseplatte, als Bohrung oder als Kanal innerhalb der Gehäuseplatte ausgeführt werden.

In Figur 3 sind, im Unterschied zu Figur 2, die Flügel in der oberen Pumpenhälfte im eingefahrenen Zustand dargestellt.

**Bezugszeichenliste**

| | | | |
|---|---|---|---|
| 1 | Flügelzellenpumpe | 41 | Hydraulikleitung |
| 3 | Grundgehäuse | 42 | Hydraulikleitung |
| 5 | Antriebswelle | 43 | Pumpeneingang |
| 7 | Rotor | 44 | Tank |
| 9 | Konturring | 45 | Hydraulikleitung |
| 11 | Druckplatte | 46 | Hydraulikleitung |
| 13 | Druckraum | 48 | Pumpenausgang |
| 15 | Druckkanäle | 49 | Flügel |
| 17 | Kaltstartplatte | 50 | Hauptunterflügelversorgungsbereich |
| 19 | Anpressfeder | 51 | Unterflügeldruckabschnitt |
| 21 | Flügelzellenpumpe | 52 | Unterflügelsaugabschnitt |
| 23 | Grundgehäuse | 53 | Engstelle |
| 24 | Drehachse | 54 | Hydraulikleitung |
| 25 | Antriebswelle | 60 | Startunterflügelversorgungsbereich |
| 26 | Flügel | 61 | Unterflügeldruckabschnitt |
| 27 | Flügel | 62 | Startunterflügelausfahrabschnitt |
| 28 | Flügel | 64 | Verbindungsabschnitt |
| 29 | Hubkontur | 65 | Ventilkanal |
| 30 | Betriebsdrehrichtung | 67 | Verbindungsunterflügelversorgungsbereich |
| 31 | Großkreis | 68 | Trennbereich |
| 32 | Kleinkreis | 69 | Hydraulikleitung |
| 34 | Umfang | 70 | Ausdehnung |
| 36 | Saugbereich | 71 | Flügelzellenpumpe |
| 37 | Druckbereich | 80 | Hauptunterflügelversorgungsbereich |
| 38 | Saugbereich | 81 | Unterflügeldruckabschnitt |
| 39 | Druckbereich | 82 | Unterflügelsaugabschnitt |
| 83 | Engstelle | | |
| 84 | Hydraulikleitung | | |
| 90 | Verbindungsunterflügelversorgungsbereich | | |
| 94 | Hydraulikleitung | | |
| 100 | Startunterflügelversorgungsbereich | | |
| 101 | Unterflügeldruckabschnitt | | |
| 102 | Startunterflügelausfahrabschnitt | | |
| 103 | Verbindungsabschnitt | | |
| 105 | Ventilkanal | | |
| 108 | Trennbereich | | |
| 111 | Doppelpfeil | | |
| 112 | Doppelpfeil | | |
| 113 | Doppelpfeil | | |
| 114 | Doppelpfeil | | |

## Patentansprüche

1. Pumpe, insbesondere Flügelzellenpumpe, mit einem Rotor (7), der radial verlaufende Flügelschlitze aufweist, die zur Führung von Flügeln (26-28,49) dienen, die aus den Flügelschlitzen radial nach außen in Richtung einer Hubkontur (29) ausfahrbar sind, um in mindestens einem Saugbereich (36,38), der mit einem Pumpeneingang (43) in Verbindung steht, ein Ansaugen und in mindestens einem Druckbereich (37,39), der mit einem Pumpenausgang (48) in Verbindung steht, ein Druckbeaufschlagen eines Arbeitsmediums zu bewirken, und mit mehreren Unterflügelversorgungsbereichen, wobei ein Startunterflügelversorgungsbereich (60;100) so angeordnet und ausgebildet ist, dass beim Anlaufen der Pumpe genau ein Flügel (28), der sich mit seinem radial inneren Ende durch einen Startunterflügelausfahrabschnitt (62;102) bewegt, ausgefahren wird, wobei der Startunterflügelausfahrabschnitt (62;102) über einen Ventilkanal (65;105) mit einem Verbindungsunterflügelversorgungsbereich (67;90) verbindbar ist, der mit dem Pumpenausgang (48) in Verbindung steht, **dadurch gekennzeichnet, dass** der Ventilkanal (65;105) in radialer Richtung von dem Startunterflügelausfahrabschnitt (62; 102) beabstandet ist.

2. Pumpe nach Anspruch 1, **dadurch gekennzeichnet, dass** der Startunterflügelausfahrabschnitt (62;102) im eingebauten Zustand der Pumpe (21;71), bezogen auf die Erdschwerkraft, in einer oberen Hälfte der Pumpe (21;71) beziehungsweise der Hubkontur (29) angeordnet ist.

3. Pumpe nach einem der vorhergehenden Ansprüche, **dadurch gekennzeichnet, dass** der Startunterflügelausfahrabschnitt (62;102) radial innerhalb und in Umfangsrichtung teilweise überlappend zu dem Saugbereich (38) angeordnet ist.

4. Pumpe nach einem der vorhergehenden Ansprüche, **dadurch gekennzeichnet, dass** sich der Startunterflügelausfahrabschnitt (62;102) in einen Trennbereich (68;108) hinein erstreckt, der in Umfangsrichtung zwischen dem Saugbereich (38) und dem Druckbereich (39) angeordnet ist.

5. Pumpe nach einem der vorhergehenden Ansprüche, **dadurch gekennzeichnet, dass** der Startunterflügelausfahrabschnitt (62;102) mit einem Unterflügeldruckabschnitt (61;101) in Verbindung steht, der radial innerhalb und in Umfangsrichtung teilweise überlappend zu einem Druckbereich (37) angeordnet ist, in welchem die Hubkontur (29) so verläuft, dass die Flügel im Betrieb der Pumpe hubkonturbedingt aus ihrem ausgefahrenen Zustand radial nach innen bewegt werden.

6. Pumpe nach Anspruch 5, **dadurch gekennzeichnet, dass** der Startunterflügelausfahrabschnitt (62;102) zusammen mit dem Unterflügeldruckabschnitt (61;101) ein abgeschlossenes Volumen aufweist, solange der Flügel in dem Startunterflügelausfahrabschnitt (62;102) noch nicht ausgefahren ist.

7. Pumpe nach Anspruch 6, **dadurch gekennzeichnet, dass** der Startunterflügelausfahrabschnitt (62;102) über einen Verbindungskanal (64;103) mit dem Unterflügeldruckabschnitt (61;101) in Verbindung steht.

8. Pumpe nach Anspruch 7, **dadurch gekennzeichnet, dass** der Verbindungskanal (64;103) radial innerhalb von den radial inneren Flügelenden in deren eingefahrenem Zustand angeordnet ist.

9. Pumpe nach einem der vorhergehenden Ansprüche, **dadurch gekennzeichnet, dass** der Ventilkanal (65;105) in Umfangsrichtung überlappend zu dem Startunterflügelausfahrabschnitt (62;102) angeordnet ist.

10. Pumpe nach Anspruch 9, **dadurch gekennzeichnet, dass** die Überlappung in Umfangsrichtung größer als die Ausdehnung eines Flügelschlitzes in der gleichen Richtung ist.

11. Pumpe nach einem der vorhergehenden Ansprüche, **dadurch gekennzeichnet, dass** der Ventilkanal (65;105) über genau einen Flügelschlitz, der überlappend zu dem Ventilkanal (65;105) und dem Startunterflügelausfahrabschnitt (62;102) angeordnet ist, mit dem Startunterflügelausfahrabschnitt (62;102) verbindbar ist.

12. Pumpe nach einem der vorhergehenden Ansprüche, **dadurch gekennzeichnet, dass** der Ventilkanal (65;105) von dem Verbindungsunterflügelversorgungsbereich (67;90) ausgeht.

13. Pumpe nach einem der vorhergehenden Ansprüche, **dadurch gekennzeichnet, dass** der Ventilkanal (65;105) als Ventilnut ausgeführt ist.

14. Pumpe nach einem der vorhergehenden Ansprüche, **dadurch gekennzeichnet, dass** die Abmessungen des Ventilkanals (65;105) so mit den Abmessungen der Flügel (26-28,49), der Flügelschlitze und der Hubkontur (29) abgestimmt sind, dass beim Ausfahren des Flügels (28) in dem Startunterflügelausfahrabschnitt (62;102) über genau einen Flügelschlitz eine Fluidverbindung zwischen dem Startunterflügelausfahrabschnitt (62;102) und dem Ventilkanal (65;105) freigegeben wird.

15. Pumpe nach Anspruch 14, **dadurch gekennzeichnet, dass** die Fluidverbindung zwischen dem Startunterflügelausfahrabschnitt (62; 102) und dem Ventilkanal (65;105) freigegeben wird, sobald der Flügel im Bereich des Ventilkanals (65;105) der Hubkontur (29) nahe kommt oder die Hubkontur (29) erreicht.

16. Pumpe nach einem der vorhergehenden Ansprüche, **dadurch gekennzeichnet, dass** der Verbindungsunterflügelversorgungsbereich (67;90) radial außerhalb des Verbindungskanals (64;103) angeordnet ist, der den Startunterflügelausfahrabschnitt (62;102) mit dem Unterflügeldruckabschnitt (61;101) verbindet.

17. Pumpe nach einem der vorhergehenden Ansprüche, **dadurch gekennzeichnet, dass** sich der Verbindungsunterflügelversorgungsbereich (67;90) und der Ventilkanal (65;105) über den gesamten Saugbereich (38) erstrecken.

18. Pumpe nach einem der vorhergehenden Ansprüche, **dadurch gekennzeichnet, dass** in Umfangsrichtung zwischen den Unterflügelabschnitten (61,62;101,102) und/oder -bereichen (67;90) angeordnete Stege etwas schmaler als die Flügelschlitzbreite ausgeführt sind.

19. Pumpe nach einem der vorhergehenden Ansprüche, **dadurch gekennzeichnet, dass** zwischen dem Startunterflügelausfahrabschnitt (62;102) und einem beziehungsweise dem Unterflügeldruckabschnitt (61:101) eine Drossel- oder Engstelle ausgebildet ist.

20. Pumpe nach einem der vorhergehenden Ansprüche, **dadurch gekennzeichnet, dass** die Pumpe zwei Förderräume mit jeweils einem Saugbereich (36,38) und einem Druckbereich (37,39) umfasst.

21. Pumpe nach einem der vorhergehenden Ansprüche, **dadurch gekennzeichnet, dass** der Startunterflügelausfahrabschnitt (62;102) vor einem Großkreis-Trennbereich (68;108) in der oberen Pumpenhälfte angeordnet ist.

22. Pumpe nach einem der vorhergehenden Ansprüche, **dadurch gekennzeichnet, dass** sich der Startunterflügelausfahrabschnitt (62;102) in Umfangsrichtung über im Wesentlichen eine Zellteilung erstreckt.

23. Pumpe nach einem der vorhergehenden Ansprüche, **dadurch gekennzeichnet, dass** der Startunterflügelausfahrabschnitt (62;102) in Umfangsrichtung kurz nach dem Saugbereich (38) endet.

## Claims

1. Pump, in particular vane-type pump, having a rotor (7) which has radially running vane slots which serve for the guidance of vanes (26-28, 49) which can be deployed radially outward out of the vane slots in the direction of a stroke contour (29) in order, in at least one suction region (36, 38) which is connected to a pump inlet (43), to effect suction, and in at least one pressure region (37, 39) which is connected to a pump outlet (48), to effect pressurization of a working medium, and having multiple under-vane supply regions, wherein a starting under-vane supply region (60; 100) is arranged and designed such that, during the start-up of the pump, precisely one vane (28), which moves with its radially inner end through a starting under-vane deployment section (62; 102), is deployed, wherein the starting under-vane deployment section (62; 102) is connectable by way of a valve duct (65; 105) to a connecting under-vane supply region (67; 90) which is connected to the pump outlet (48), **characterized in that** the valve duct (65; 105) is spaced apart in a radial direction from the starting under-vane deployment section (62; 102).

2. Pump according to Claim 1, **characterized in that** the starting under-vane deployment section (62; 102) is, in the installed state of the pump (21; 71) arranged in an upper half of the pump (21; 71) or of the stroke contour (29) in relation to the force of gravity.

3. Pump according to one of the preceding claims, **characterized in that** the starting under-vane deployment section (62; 102) is arranged radially within, and so as to partially overlap in a circumferential direction, the suction region (38).

4. Pump according to one of the preceding claims, **characterized in that** the starting under-vane deployment section (62; 102) extends into a dividing region (68; 108) which is arranged between the suction region (38) and the pressure region (39) in the circumferential direction.

5. Pump according to one of the preceding claims, **characterized in that** the starting under-vane deployment section (62; 102) is connected to an under-vane pressure section (61; 101) which is arranged radially within, and so as to partially overlap in a circumferential direction, a pressure region (37) in which the stroke contour (29) runs in such a way that the vanes are, owing to the stroke contour, moved radially inward from their deployed state during the operation of the pump.

6. Pump according to Claim 5, **characterized in that** the starting under-vane deployment section (62; 102) has a closed-off volume together with the under-vane pressure section (61; 101) for as long as the vane, in the starting under-vane deployment section (62; 102), has not yet been deployed.

7. Pump according to Claim 6, **characterized in that** the starting under-vane deployment section (62; 102) is connected via a connecting duct (64; 103) to the under-vane pressure section (61; 101).

8. Pump according to Claim 7, **characterized in that** the connecting duct (64; 103) is arranged radially within the radially inner vane ends in the retracted state thereof.

9. Pump according to one of the preceding claims, **characterized in that** the valve duct (65; 105) is arranged so as to overlap the starting under-vane deployment section (62; 102) in the circumferential direction.

10. Pump according to Claim 9, **characterized in that** the overlap in the circumferential direction is greater than the extent of a vane slot in the same direction.

11. Pump according to one of the preceding claims, **characterized in that** the valve duct (65; 105) is connectable to the starting under-vane deployment section (62; 102) via precisely one vane slot which is arranged so as to overlap the valve duct (65; 105) and the starting under-vane deployment section (62; 102).

12. Pump according to one of the preceding claims, **characterized in that** the valve duct (65; 105) extends from the connecting under-vane supply region (67; 90).

13. Pump according to one of the preceding claims, **characterized in that** the valve duct (65; 105) is in the form of a valve groove.

14. Pump according to one of the preceding claims, **characterized in that** the dimensions of the valve duct (65; 105) are coordinated with the dimensions of the vanes (26-28, 49), of the vane slots and of the stroke contour (29) such that, during the deployment of the vane (28) in the starting under-vane deployment section (62; 102), a fluidic connection between the starting under-vane deployment section (62; 102) and the valve duct (65; 105) is opened up via precisely one vane slot.

15. Pump according to Claim 14, **characterized in that** the fluidic connection between the starting under-vane deployment section (62; 102) and the valve duct (65; 105) is opened up when the vane, in the region of the valve duct (65; 105), approaches the stroke contour (29) or reaches the stroke contour (29).

16. Pump according to one of the preceding claims, **characterized in that** the connecting under-vane supply region (67; 90) is arranged radially to the outside of the connecting duct (64; 103) which connects the starting under-vane deployment section (62; 102) to the under-vane pressure section (61; 101).

17. Pump according to one of the preceding claims, **characterized in that** the connecting under-vane supply region (67; 90) and the valve duct (65; 105) extend over the entire suction region (38).

18. Pump according to one of the preceding claims, **characterized in that** webs arranged between the under-vane sections (61, 62; 101, 102) and/or regions (67; 90) in the circumferential direction are designed to be slightly narrower than the vane slot width.

19. Pump according to one of the preceding claims, **characterized in that** a throttling point or constriction is formed between the starting under-vane deployment section (62; 102) and an or the under-vane pressure section (61; 101).

20. Pump according to one of the preceding claims, **characterized in that** the pump comprises two delivery chambers with in each case one suction region (36, 38) and one pressure region (37, 39).

21. Pump according to one of the preceding claims, **characterized in that** the starting under-vane deployment section (62; 102) is arranged, ahead of a large circle dividing region (68; 108), in the upper pump half.

22. Pump according to one of the preceding claims, **characterized in that** the starting under-vane deployment section (62; 102) extends in the circumferential direction over substantially one cell pitch.

23. Pump according to one of the preceding claims, **characterized in that** the starting under-vane deployment section (62; 102) ends shortly after the suction region (38) in the circumferential direction.

## Revendications

1. Pompe, en particulier pompe à palettes, comprenant un rotor (7) qui présente des fentes de palettes s'étendant radialement, qui servent à guider des palettes (26-28, 49), qui peuvent être sorties des fentes de palettes radialement vers l'extérieur dans la direction d'un contour de course (29) afin de provoquer, dans au moins une région d'aspiration (36, 38) qui est en liaison avec une entrée de pompe (43), une aspiration et, dans au moins une région de pression (37, 39) qui est en liaison avec une sortie de pompe (48), une sollicitation en pression d'un fluide de travail, et comprenant plusieurs régions d'alimentation sous palettes, une région d'alimentation sous palettes de départ (60 ; 100) étant disposée et réalisée de telle sorte que, lors du démarrage de la pompe, exactement une palette (28), qui se déplace par son extrémité radialement intérieure à travers une portion de sortie sous palettes de départ (62 ; 102), soit sortie, la portion de sortie sous palettes de départ (62 ; 102) pouvant être connectée par le biais d'un canal de soupape (65 ; 105) à une région d'alimentation sous palettes de liaison (67 ; 90) qui est en liaison avec la sortie de pompe (48), **caractérisée en ce que** le canal de soupape (65 ; 105) est espacé de la portion de sortie sous palettes de départ (62 ; 102) dans la direction radiale.

2. Pompe selon la revendication 1, **caractérisée en ce que**, dans l'état installé de la pompe (21 ; 71), la portion de sortie sous palettes de départ (62 ; 102) est disposée, par rapport à la force de pesanteur, dans une moitié supérieure de la pompe (21 ; 71), respectivement du contour de course (29).

3. Pompe selon l'une quelconque des revendications précédentes, **caractérisée en ce que** la portion de sortie sous palettes de départ (62 ; 102) est disposée radialement à l'intérieur par rapport à la région d'aspiration (38) et de manière à chevaucher celle-ci partiellement dans la direction périphérique.

4. Pompe selon l'une quelconque des revendications précédentes, **caractérisée en ce que** la portion de sortie sous palettes de départ (62 ; 102) s'étend dans une région de séparation (68 ; 108) qui est disposée dans la direction périphérique entre la région d'aspiration (38) et la région de pression (39).

5. Pompe selon l'une quelconque des revendications précédentes, **caractérisée en ce que** la portion de sortie sous palettes de départ (62 ; 102) est en liaison avec une portion de pression sous palettes (61 ; 101) qui est disposée radialement à l'intérieur d'une région de pression (37) et de manière à chevaucher celle-ci partiellement dans la direction périphérique, dans laquelle région de pression le contour de course (29) s'étend, de telle sorte que les palettes, pendant le fonctionnement de la pompe, soient déplacées radialement vers l'intérieur à partir de leur état sorti en raison du contour de course.

6. Pompe selon la revendication 5, **caractérisée en ce que** la portion de sortie sous palettes de départ (62 ; 102) présente conjointement avec la portion de pression sous palettes (61 ; 101) un volume fermé, tant que la palette dans la portion de sortie sous palettes de départ (62 ; 102) n'est pas encore sortie.

7. Pompe selon la revendication 6, **caractérisée en ce que** la portion de sortie sous palettes de départ (62 ; 102) est en liaison avec la portion de pression sous palettes (61 ; 101) par le biais d'un canal de liaison (64 ; 103).

8. Pompe selon la revendication 7, **caractérisée en ce que** le canal de liaison (64 ; 103) est disposé radialement à l'intérieur des extrémités de palettes radialement intérieures dans leur état rentré.

9. Pompe selon l'une quelconque des revendications précédentes, **caractérisée en ce que** le canal de soupape (65 ; 105) est disposé de manière à chevaucher la portion de sortie sous palettes de départ (62 ; 102) dans la direction périphérique.

10. Pompe selon la revendication 9, **caractérisée en ce que** le chevauchement dans la direction périphérique est plus important que l'étendue d'une fente de palette dans la même direction.

11. Pompe selon l'une quelconque des revendications précédentes, **caractérisée en ce que** le canal de soupape (65 ; 105) peut être connecté, par le biais d'exactement une fente de palette qui est disposée de manière à chevaucher le canal de soupape (65 ; 105) et la portion de sortie sous palettes de départ (62 ; 102), à la portion de sortie sous palettes de départ (62 ; 102).

12. Pompe selon l'une quelconque des revendications précédentes, **caractérisée en ce que** le canal de soupape (65 ; 105) part de la région d'alimentation sous palettes de liaison (67 ; 90).

13. Pompe selon l'une quelconque des revendications précédentes, **caractérisée en ce que** le canal de soupape (65 ; 105) est réalisé sous forme de rainure de soupape.

14. Pompe selon l'une quelconque des revendications précédentes, **caractérisée en ce que** les dimensions du canal de soupape (65 ; 105) sont adaptées aux dimensions des palettes (26-28, 49), des fentes de palettes et du contour de course (29), de telle sorte que lors de la sortie de la palette (28) dans la portion de sortie sous palettes de départ (62 ; 102), une liaison fluidique soit libérée par le biais d'exactement une fente de palette entre la portion de sortie sous palettes de départ (62 ; 102) et le canal de soupape (65 ; 105).

15. Pompe selon la revendication 14, **caractérisée en ce que** la liaison fluidique entre la portion de sortie sous palettes de départ (62 ; 102) et le canal de soupape (65 ; 105) est libérée dès que la palette s'approche du contour de course (29) dans la région du canal de soupape (65 ; 105) ou atteint le contour de course (29).

16. Pompe selon l'une quelconque des revendications précédentes, **caractérisée en ce que** la région d'alimentation sous palettes de liaison (67 ; 90) est disposée radialement à l'extérieur du canal de liaison (64 ; 103) qui relie la portion de sortie sous palettes de départ (62 ; 102) à la portion de pression sous palettes (61 ; 101).

17. Pompe selon l'une quelconque des revendications précédentes, **caractérisée en ce que** la région d'alimentation sous palettes de liaison (67 ; 90) et le canal de soupape (65 ; 105) s'étendent sur toute la région d'aspiration (38).

18. Pompe selon l'une quelconque des revendications précédentes, **caractérisée en ce que** des nervures disposées dans la direction périphérique entre les portions sous palettes (61, 62 ; 101, 102) et/ou régions sous palettes (67 ; 90) sont réalisées de manière quelque peu plus étroite que la largeur de fente de palette.

19. Pompe selon l'une quelconque des revendications précédentes, **caractérisée en ce qu'**entre la portion de sortie sous palettes de départ (62 ; 102) et une ou la portion de pression sous palettes (61 ; 101) est réalisé un point d'étranglement ou de rétrécissement.

20. Pompe selon l'une quelconque des revendications précédentes, **caractérisée en ce que** la pompe comprend deux espaces de refoulement ayant chacun une région d'aspiration (36, 38) et une région de pression (37, 39).

21. Pompe selon l'une quelconque des revendications précédentes, **caractérisée en ce que** la portion de sortie sous palettes de départ (62 ; 102) est disposée avant une région de séparation de grand cercle (68 ; 108) dans la moitié supérieure de la pompe.

22. Pompe selon l'une quelconque des revendications précédentes, **caractérisée en ce que** la portion de sortie sous palettes de départ (62 ; 102) s'étend dans la direction périphérique sur essentiellement une division de cellule.

23. Pompe selon l'une quelconque des revendications précédentes, **caractérisée en ce que** la portion de sortie sous palettes de départ (62 ; 102) se termine peu après la région d'aspiration (38) dans la direction périphérique.
